# EUROPÄISCHE PATENTSCHRIFT

(11) **EP 0 063 734 B1**
(45) Veröffentlichungstag und Bekanntmachung des Hinweises auf die Patenterteilung: **23.07.1986**
(21) Anmeldenummer: 82103071.5
(22) Anmeldetag: 09.04.1982
(51) Int. Cl.: A61H 33/02

(54) **Luftsprudelmatte**
Bath aerating mat
Natte pour bains effervescents

(30) Priorität: 23.04.1981 DE 3116199
(43) Veröffentlichungstag der Anmeldung: 03.11.1982
(73) Patentinhaber: Baumann, Peter, D-7750 Konstanz (DE)
(72) Erfinder: Baumann, Peter, D-7750 Konstanz (DE)
(74) Vertreter: Patentanwälte Ruff, Beier, Schöndorf und Mütschele

## Beschreibung

1. Die Erfindung bezieht sich auf eine Luftsprudelmatte mit verschieden großen und getrennt voneinander betreibbaren Luftaustrittsöffnungen für unterschiedliche Sprudelbehandlungen mit mindestens einem Luftkammern aufweisenden Mattenkörper.

Es sind Luftsprudelmatten für Grob- und Feinbesprudelung bekannt, deren Mattenkörper aus einem kastenförmigen Körper mit einem in eine Anzahl Kammern unterteilten Innenraum besteht. Bei solchen Matten können sich bei der Herstellung des kastenförmigen Körpers Probleme dadurch ergeben, daß mindestens die getrennt mit Luft beschickbaren Kammern für die Grobbesprudelung einerseits und die Feinbesprudelung andererseits druckdicht gegeneinander abgedichtet sein müssen, weil anderenfalls keine getrennte Beschickung bzw. Dosierung der entsprechenden Luftkammer für die ihr zugeordnete Sprudelbehandlung möglich ist. Die die einzelnen Luftkammern eines solchen Mattenkörpers voneinander trennenden Zwischenwände bilden häufig ein umfangreiches Labyrinth, das nur mit großem Aufwand druckdicht gemacht werden kann.

Andererseits ist es z.B. aus der DE-A-24 60 892 bekannt, den Mattenkörper als bloßen Träger für Luftaustritts-Bohrungen aufweisende Rohrleitungen auszubilden, wobei die einzelnen Rohrleitungen entweder größere oder kleinere Luftaustrittsbohrungen aufweisen. Statt dessen kann auch der Mattenkörper selbst kanalartig ausgeformte, längsgerichtete Hohlräume aufweisen, die die gleiche Funktion ausüben wie die Rohrleitungen und mit entsprechenden Luftaustrittsöffnungen versehen sind. Im letzteren Fall ist die Herstellung der Mattenkörper sehr aufwending. In beiden Fällen ist die Anwendbarkeit und die Sprudelwirkung begrenzt.

Der Erfindung liegt die Aufgabe zugrunde, eine Luftsprudelmatte zur Grob- und Feinbesprudelung zu schaffen, die unter Vermeidung von Abdichtungsproblemen bekannter Matten einfacher und damit kostengünstiger herstellbar ist, aber trotzdem vielseitig verwendbar ist.

Erfindungsgemäß wird die Aufgabe dadurch gelöst, daß die Luftaustrittsöffnungen der Luftkammern für mindestens eine Behandlungsart vorgesehen sind und die Luftsprudelmatte daneben noch Rohrleitungen aufweist, deren Luftaustrittsöffnungen für mindestens eine weitere Behandlungsart vorgesehen sind.

Durch die Aufteilung der verschiedenen Besprudelungsarten auf die Rohrleitungen einerseits, die vorzugsweise als flexible Schläuche ausgebildet sind, und auf in den Mattenkörpern angeordnete Luftkammern andererseits, ist die Luftsprudelmatte vielseitig anwendbar, ohne daß sie in der Herstellung komplizierter wird. Der Mattenkörper hat nämlich außer seiner Trägerfunktion für die Rohrleitungen ohne wesentlichen Mehraufwand gleichzeitig selbst eine Sprudelfunktion, wobei beide luftführende Systeme getrennt voneinander sind. Die Erfindung weist gegenüber dem Bekannten die Vorteile auf, daß auf relativ einfache Weise eine Luftsprudelmatte zur Grob- und Feinbesprudelung hergestellt werden kann, wobei auch die Prüfung auf Druckdichtigkeit nach Fertigstellung der Matte von außen auf einfache Weise und rasch erfolgen kann. Die Herstellungskosten können hierdurch gesenkt werden. Man kommt mit einfacheren Werkzeugen aus, da im Inneren des Mattenkörpers keine Zwischenwände zur Trennung von Luftkammern untereinander notwendig sind. Die Mattenkörper können beispielsweise durch Tiefziehen oder Pressen aus Kunststoffplatten hergestellt werden. Die Mattenkörper erlauben eine flächige Anordnung der Luftaustrittsöffnungen, beispielsweise für eine feine Perlbesprudelung, wogegen sich die Rohrleitungen für größere Öffnungen für eine Rücken- oder Beinmassage eignen.

Die erfindungsgemäße Sprudelmatte weist mit Vorteil in Längsrichtung mehrere Mattenkörper auf, die sich über die gesamte Breite der Luftsprudelmatte erstrecken. Dabei können die Mattenkörper in nebeneinander angeordnete und voneinander getrennte Luftkammern unterteilt sein. Die Mattenkörper können auch aus einzelnen Mattenkörperteilen bestehen, die nebeneinander angeordnet und miteinander verbunden sind und jeweils nur eine einzige Luftkammer aufweisen. Die Mattenkörper sind vorzugsweise auch Träger für die die.Luftaustrittsöffnungen aufweisenden Rohrleitungen. Dabei können diese flexiblen Leitungen in Nuten gehalten sein, die im Mattenkörper angeordnet sind. Mit besonderem Vorteil sind die Luftkammern der einzelnen Mattenkörper voneinander getrennt und frei von sie unterteilenden Trennwänden. Sämtliche Dichtungsstellen bzw. Fügen der Luftkammern sind dabei so angeordnet, daß sie nach außen abdichten. Dies bringt bei der Abdichtung und insbesondere bei der Dichtigkeitsprüfung Vorteile, weil undichte Stellen sofort erkannt werden können, was mit Schwierigkeiten verbunden ist, wenn die Kammern gemeinsame Dichtungen bzw. Fugen aufweisende Trennwände hätten, bei denen Undichtigkeiten nur schwer festzustellen wären.

Die Löcher der einzelnen Mattenkörper sind vorzugsweise in vertieften Lochreihen angeordnet, die, besonders bei Löchern für die Feinsprudelung, vorzugsweise quer zu denen der Rohrleitungen verlaufen. Dadurch kann in einfacher Weise eine gute Flächenverteilung der feinen Luftbläschen erreicht werden. Die Luftaustrittsöffnungen in den zweckmäßigerweise aus einem thermoplastischen Kunststoff bestehenden Mattenkörpern sind vorzugsweise konisch ausgebildet. Dadurch kann einerseits die Ablösung der Luftbläschen vom Öffnungsrand beeinflusst werden. Außerdem kann durch geeignete Ausrichtung der Konizität auch eine Verstopfungsgefahr vermieden werden.

Der Mattenkörper besitzt jeweils, vorzugsweise mindestens eine frontseitige Beschickungsöffnung zur Durchführung des Sprudelmediums. Diese Beschickungsöffnungen können als Anschlußstutzen für Verbindungsstücke ausgebildet sein, um mehrere Mattenkörper hintereinander in luftleitender Verbindung miteinander zu verbinden. Es ist auch möglich, entlang einer besonderen Nut des Mattenkörpers eine Rohrleitung vorzusehen, die mindestens eine Öffnung aufweist, die mit einer entsprechenden Öffnung in der Kammerwand im Bereich der Nut kommuniziert. Auf diese Weise können mehrere Mattenkörper über eine durchgehende Leitung miteinander verbunden sein, die in die Luftkammern abgehende Abzweigöffnungen aufweist. Der Mattenkörper ist mit Vorteil zumindest an seiner Unterseite nach unten gewölbt ausgebildet. Es können auch die einzelnen Mattenteile eines Mattenkörpers flexibel miteinander verbunden sein, wodurch erreicht wird, daß sich die Luftsprudelmatte an die gebogene Form eines Wannenbodens anschmiegt. Die Benutzung in schmalen Badewannen kann noch dadurch begünstigt werden, daß die Seitenränder eines Mattenkörpers an der Unterseite zusätzlich abgerundet bzw. verjüngt sind.

Weitere vorteilhafte Ausgestaltungen der Erfindung gehen aus den Unteransprüchen sowie der nachfolgenden Beschreibung hervor.

Die Erfindung wird an Ausführungsbeispielen anhand von Zeichnungen erläutert. Es zeigen
Fig. 1 perspektivisch einen Teil eines Mattenkörpers mit kleinen Sprudelöffnungen und in ihn eingelegten, große Sprudelöffnungen aufweisenden Schläuchen sowie einer frontseitigen Beschickungsöffnung für den Mattenkörper,
Fig. 2 perspektivisch einen Teil eines Mattenkörpers, jedoch ohne frontseitige Beschickungsöffnung und statt dessen mit einem, in den Mattenkörper eingelegten, der Luftbeschickung dienenden Schlauch,
Fig. 3 perspektivisch einen beidseitig verwendbaren Mattenkörperteil in einer Gebrauchslage für Grobbesprudelung,
Fig. 4 perspektivisch denselben Mattenkörperteil nach Fig. 3, jedoch in einer Gebrauchslage für Feinbesprudelung,
Fig. 5 einen Querschnitt durch den Mattenkörperteil nach Fig. 1 mit Flutkanälen zur Reduzierung seines Luftvolumens,
Fig. 6 schematisch eine Draufsicht auf eine aus mehreren Mattenkörperteilen zusammengesetzte Luftsprudelmatte mit einem Luftverteiler.

Anhand der Fig. 1 bis 5 werden nachstehend Mattenkörper beschrieben, die vorzugsweise Teile einer Sprudelmatte nach der aus Fig. 6 ersichtlichen Bauform sind. Ein Mattenkörperteil 10 (Fig. 1) besteht zunächst aus einem innen hohlen Oberteil 11 und einem Bodenteil 12. Die beiden Teile sind entlang einer Naht 26 druckdicht miteinander verbunden. Vorzugsweise ist das Bodenteil 12 als ebenes, flaches Teil ausgebildet. Es kann aber auch profiliert ausgebildet sein, um das Luftvolumen der Matte und damit ihren Auftrieb gering zu halten. In das Oberteil 11 sind in an sich bekannter Weise Vertiefungen 13 mit Sprudelöffnungen 14 eingelassen. Letztere sind bei dem Ausführungsbeispiel mit kleinem Durchmesser ausgeführt und dienen einer Perlbesprudelung bzw. Feinbesprudelung.

In das Oberteil 11 sind ferner Nuten 15, 16 eingelassen, in die Schläuche 17, 18 eingelegt sind und aufgrund einer angepaßten Formgebung der Wandungen der Nuten 15, 16 in diese eingeschnappt, eingepreßt oder in den Nuten 15, 16 mit dem Oberteil 11 verklebt sind. Auf einer Seite können die Schläuche 17, 18 jeweils mit Verschlußteilen 19,20 verschlossen sein, an ihren gegenüberliegenden Schlauchenden 21, 22 wird Sprudelmedium zugeführt. Die Verschlußteile 19, 20 eines mittleren Mattenkörperteiles können auch mit einem Aufhängehaken versehen sein. Beim Ausführungsbeispiel sind die Schläuche 17, 18 mit Sprudelöffnungen 23 großen Durchmessers zur Durchführung einer Massagebesprudelung versehen. Man kann aber ebenso in den Vertiefungen 13 des Oberteiles 11 große Sprudelöffnungen und in den Schläuchen 17, 18 kleine Sprudelöffnungen vorsehen. Frontseitig ist das Mattenkörperteil 10 mit einer Beschickungsöffnung 27 versehen, durch die das Sprudelmedium dem Mattenkörperteil 10 bzw. der entsprechenden Luftkammer zugeführt wird. Der beschriebene Aufbau des Mattenkörperteiles weist gegenüber bekannten Matten den Vorteil auf, daß auf eine Unterteilung der Kammern verzichtet wird. Es ist aber möglich, getrennte Luftkammern vorzusehen. Diese können, falls erwünscht, mit Sprudelmedium unterschiedlichen Drucks beschickt werden oder auch verschieden große Luftaustrittsöffnungen besitzen.

Vorzugsweise sind die Luftkammern so ausgebildet, daß sie nur nach außen hin, beim Ausführungsbeispiel also entlang der Naht 26, abgedichtet zu werden brauchen. Die Durchführung einer anderen Sprudelart bzw. die Einschaltung separater Sprudelbereiche wird jeweils über die Schläuche 17, 18 möglich, wobei die Schläuche aber ein eigenes, gegen den Mattenkörperteil 10 hermetisch abgedichtetes Drucksystem darstellen.

Die Schläuche können entweder mit rundem Querschnitt entsprechend dem Schlauch 18 in Fig. 1 oder mit abgeflachtem Querschnitt entsprechend dem Schlauch 17 ausgeführt sein.

Mehrere Mattenkörperteile 10, 33 (Fig. 1) können über ein weiteres Mattenteil 35, das z.B. der Grobbesprudelung im Rückenbereich dient, zu einem die vollständige Breite einer Luftsprudelmatte ausmachenden Mattenkörper ergänzt werden. Hierzu dient am Mattenkörperteil 10 eine beim Ausführungsbeispiel hinterschnitten ausgeführte Nut 24, in die ein Ansatz 31 des Mattenteiles 35 eingeschoben oder von der Seite eingeschnappt wird. Die Mattenkörperteile 10 und 33 können unter Ausbildung des Mattenkörpers aber auch einstückig miteinander ausgebildet bzw. verbunden sein. Der ebenfalls Sprudelöffnungen aufweisende Mattenteil 35 wird mit einem Ansatz 32 in eine entsprechende Nut am Mattenkörperteil 33 eingeschoben bzw. eingeschnappt. Auch auf der anderen Seite des Mattenkörperteiles 10 kann ein weiterer Mattenkörperteil (in der Zeichnung nicht dargestellt) mit Hilfe eines Verbindungsteiles 25 und einer beim Ausführungsbeispiel hinterschnittenen Nut 28 angebracht werden.

Ein weiteres Ausführungsbeispiel eines anderen Mattenkörperteiles 40 zeigt Fig. 2. Auch dieser Mattenkörperteil ist mit Vertiefungen 43 versehen, in denen Sprudelöffnungen kleinen Querschnitts angeordnet sind. In eine Nut 46 ist ein Schlauch 48 eingelassen und dort befestigt, an seinem Ende mit einem Verschlußteil 50 versehen und wird über ein Schlauchteil 52 mit Sprudelmedium beschickt. Der Schlauch 48 ist mit Sprudelöffnungen 53 großen Durchmessers zur Durchführung einer Massagebesprudelung versehen. In einer weiteren Nut 45 ist ein anderer Schlauch 47 befestigt, z.B. durch Einschnappen oder Einkleben, dessen Öffnungen 57 mit anderen Öffnungen 58 im Mattenkörperteil 40 korrespondieren. Ober den an seinem Ende mit einem Verschlußteil 49 abgeschlossenen Schlauch 47 wird dem Mattenkorperteil 40 Sprudelmedium zugeführt. Durch diese Maßnahme kann auf eine separate, frontseitig am Mattenkörperteil 40 angebrachte Beschickungsöffnung verzichtet werden.

Auch der Mattenkörperteil 40 besteht aus einem Oberteil 41 und einem Bodenteil 42, die entlang einer Naht 56 miteinander druckdicht verbunden sind. Auch dieser Mattenkörperteil 40 besitzt nur eine einzige Kammer und wird über ein Schlauchende 51 am Schlauch 47 mit Sprudelmedium beschickt. Der andere Druckraum wird durch den Schlauch 48 mit den Sprudelöffnungen 53 anderen Durchmessers gebildet.

Auch der Mattenkörperteil 40 kann mit einer Nut 54 zum Verbinden mit weiteren Mattenkörperteilen versehen sein

Mit dem Erfindungsgegenstand ist auch eine beidseitig verwendbare Luftsprudelmatte herstellbar. Ein solches Ausführungsbeispiel wird anhand der Fig. 3 und 4 erläutert. Ein Mattenkörperteil 60 besteht aus einem innen hohlen Oberteil 61 und einem innen hohlen Bodenteil 62, die entlang einer Naht 76 miteinander druckdicht verbunden sind. In das Oberteil 61 sind Nuten 65, 66 eingelassen, in denen Schläuche 67, 68 befestigt sind und an ihrem Ende mit Verschlußteilen 69 bzw. 70 versehen sind. Die Schläuche 67, 68 haben beim Ausführungsbeispiel relativ große Sprudelöffnungen 73 und dienen bei Zuführung eines Sprudelmediums über die Schlauchenden 71, 72 der Durchführung einer Massagebesprudelung.

In das Bodenteil 62 (Fig. 4) sind Vertiefungen 63 mit beim Ausführungsbeispiel relativ kleinen Sprudelöffnungen zur Durchführung einer Feinbesprudelung eingelassen. Bei Zuführung eines Sprudelmediums über eine Beschickungsöffnung 77 des Mattenkörperteiles 60 tritt aus den Sprudelöffnungen 64 Sprudelmedium aus. Auch dieser kastenförmige Innenraum des Mattenkörperteiles 60 ist sehr leicht druckdicht abzudichten, da nur die von außen kontrollierbare Naht 76 geschlossen zu werden braucht.

Der Mattenkörperteil 10 nach Fig. 1 kann eine Querschnittgestalt aufweisen, wie ihn Fig. 5 zeigt. In den Mattenkörperteil 10 können Flutkanäle 34 zur Reduzierung des Luftvolumens der Matte eingelassen sein. Die Flutkanäle 34 stellen Verbindungen zwischen der Ober- und der Unterseite des Mattenkörperteiles 10 dar. Eine andere oder parallel hierzu durchführbare Maßnahme sieht vor, ein gewelltes Bodenteil 12 a (Fig. 5) zu verwenden, das durch seine nach innen gehenden Wölbungen ebenfalls zu einer Reduzierung des Luftvolumens des Mattenkörperteiles 10 und damit zu geringerer Auftriebsneigung führt.

Aus den beschriebenen Mattenteilen und Mattenkörpern mit den dazugehörigen Schläuchen ist eine Luftsprudelmatte 115 (Fig. 6) herstellbar. Eine solche Luftsprudelmatte besteht beispielsweise aus Mattenkörperteilen 10, 90, 91, 92, 93, 94 sowie in der Mitte der Matte angeordneten Mattenkörperteilen 33, 96, 97, die auch als Verbindungsteile zwischen den außenliegenden Mattenteilen dienen können. In entsprechenden Nuten der außenliegenden Mattenkörperteile 10, 93, 94 sowie 90, 91, 92 sind Schläuche 17,18, 98, 99 befestigt, die beim Ausführungsbeispiel mit Verschlußteilen 19, 20, 112, 113 an ihren freien Enden verschlossen sind und mit ihren gegenüberliegenden Enden an einen Luftverteiler 100 angeschlossen sind. Die Schläuche 17, 18, 98, 99 können z.B. Sprudelöffnungen 23 zur Durchführung einer Massagebesprudelung aufweisen. In diesem Fall würden die Mattenkörpterteile 10, 93, 94, 90, 91, 92 Sprudelöffnungen 14 kleinen Durchmessers zur Durchführung einer Feinbesprudelung aufweisen. Ebenso können die einzelnen Mattenkörperteile aber auch so aufgebaut sein, wie dies anhand der Fig. 2 bis 4 oben beschrieben ist. Dies bedeutet, daß die Luftsprudelmatte 115 (Fig. 6) entsprechend den Fig. 3 und 4 als beidseitig verwendbare Matte aufgebaut sein kann. Die Innenräume der Mattenkörperteile 10, 93, 94 sind untereinander über Verbindungsstücke 104, 105, 106 verbunden und an den Luftverteiler 100 angeschlossen, die Innenräume der Mattenkörperteile 90, 91, 92 sind untereinander mittels Verbindungsstücken 107, 108, 109 verbunden und ebenfalls an den Luftverteiler 100 angeschlossen. Die rohrförmigen Verbindungsstücke sind vorzugsweise flexibel ausgebildet. Verwendet man die Schläuche 17, 98 in der anhand der Fig. 2 beschriebenen Weise, dann kann auf die Verbindungsstücke 104 bis 109 verzichtet werden.

Die Mattenkorperteile 33, 96, 97 können auf ähnliche Weise wie die außenliegenden Mattenkörperteile aufgebaut sein, also mittels eingelegter Schläuche aufgebaut werden, die an ihren freien Enden mittels Verschlußteilen 110, 111 abgeschlossen sind. Sind die schlauchförmigen Innenräume jedoch in die Mattenkörperteile 33, 96, 97 bereits eingearbeitet dann benötigt man separate Schlauchverbindungen zwischen den einzelnen Mattenkörperteilen 33, 96, 97 und dem Luftverteiler 100.

Es können auch Druckverbindungen in Querrichtung dadurch geschaffen werden, daß z.B. die Mattenkörperteile 93 und 96 über Schlauchverbindungen oder Steckkupplungen miteinander verbunden sind, und daß die Verbindungen auf gleiche Weise von dem Mattenkörperteil 96 zu dem Mattenkörperteil 91 weitergeführt werden. Dies trifft auch auf die anderen Mattenkörperteile zu

Der Luftverteiler 100 ist mit einer separaten Öffnung 102 zum Ablassen von Wasser aus der Luftsprudelmatte 115 versehen. Wird diese Luftsprudelmatte so hoch gehoben, daß der Luftverteiler 100 unten liegt, dann kann Wasser aus der Öffnung 102 herauslaufen, wodurch die Luftsprudelmatte entleert wird. Eine spezielle Stellung eines Ventilkükens 101, die die Öffnung 102 mit einem oder mehreren der zu den Mattenkörpern führenden Schläuchen bzw. Schlauchverbindungen verbindet, kann den Entleervorgang beschleunigen. Die Öffnung 102 ist im Luftverteiler 100 so angeordnet, daß aus der Luftsprudelmatte 115 herauslaufendes Wasser nicht aus einer etwas höher angeordneten Beschickungsöffnung 103 fließen kann, die dem Anschluß des Zuführungsschlauchs für das Sprudelmedium dient.

## Patentansprüche

1. Luftsprudelmatte (115) mit verschieden großen und getrennt voneinander betreibbaren Luftaustrittsöffnungen (14, 23; 44 53; 64,73) für unterschiedliche Sprudelbehandlungen mit mindestens einem Luftkammern aufweisenden Mattenkörper (10, 33, 90; 93, 96, 91; 94, 97, 92), dadurch gekennzeichnet, daß die Luftaustrittsöffnungen (14; 44; 64) der Luftkammern für mindestens eine Behandlungsart vorgesehen sind und die Luftsprudelmatte (115) daneben noch Rohrleitungen (17, 18; 47,48; 67, 68) aufweist, deren Luftaustrittsöffnungen (23; 53; 73) für mindestens eine weitere Behandlungsart vorgesehen sind.

2. Luftsprudelmatte nach Anspruch 1, dadurch gekennzeichnet, daß sie in Längsrichtung mehrere Mattenkörper (10, 33, 90; 93, 96, 91; 94, 97, 92) aufweist, die sich über die gesamte Breite der Luftsprudelmatte (115) erstrecken und die Mattenkörper in nebeneinander angeordnete und voneinander getrennte Luftkammern unterteilt sind.

3. Luftsprudelmatte nach Anspruch 1 oder 2, dadurch gekennzeichnet, daß der Mattenkörper (10,33,90; 93, 96, 91; 94, 97, 92) als Träger für die die Luftaustrittsöffnungen (23; 53; 73) aufweisenden Rohrleitungen (17, 18; 47, 48; 67,68) dient.

4. Luftsprudelmatte nach einem der vorhergehenden Ansprüche, dadurch gekennzeichnet, daß die Rohrleitungen (17, 18; 47, 48; 67, 68) in Nuten (15, 16; 45, 46; 65, 66) des Mattenkörpers (10,33,90; 93, 96, 91; 94, 97, 92) angeordnet sind.

5. Luftsprudelmatte nach einem der vorhergehenden Ansprüche, dadurch gekennzeichnet, daß der Mattenkörper (10, 33, 90; 93, 96, 91; 94, 97, 92) mehrere einzelne voneinander getrennte Luftkammern aufweist, die frei von gemeinsamen Trennwänden sind, und sämtliche Dichtungsstellen (26; 76) der Luftkammern nach außen abdichtend angeordnet sind.

6. Luftsprudelmatte nach einem der vorhergehenden Ansprüche, dadurch gekennzeichnet, daß der Mattenkörper (10, 33, 90; 93, 96, 91; 94, 97, 92) vertiefte Lochreihen bzw. Bezirke (13; 63) aufweist, die vorzugsweise quer zu den Luftaustrittsöffnungen (23; 53; 73) der Rohrleitungen (17, 18; 47, 48; 67, 68) verlaufen.

7. Luftsprudelmatte nach einem der vorhergehenden Ansprüche, dadurch gekennzeichnet, daß die Luftaustrittsöffnungen 14; 44; 64) der Luftkammern konisch ausgebildet sind.

8. Luftsprudelmatte nach einem der vorhergehenden Ansprüche, dadurch gekennzeichnet, daß der Mattenkörper (10, 33, 90; 93,96,91; 94, 97, 92) mindestens eine frontseitige Beschickungsöffnung (27; 77) zur Zuführung des Sprudelmediums aufweist.

9. Luftsprudelmatte nach einem der Ansprüche 1 bis 7, dadurch gekennzeichnet, daß eine in eine Nut (45) des Mattenkörpers (40) eingelegte Rohrleitung (47) mindestens eine im Bereich der Wandung der Nut (45) angeordnete Öffnung (57) aufweist, die mit Öffnungen (58) korrespondiert, die durch die Wandung der Nut (45) hindurchgehen und der Zuführung von Sprudelmedium zu den Luftkammern des Mattenkörpers (40) dienen.

10. Luftsprudelmatte nach einem der vorhergehenden Ansprüche, dadurch gekennzeichnet, daß die Mattenkörper mindestens an der Unterseite nach unten gewölbt sind und die Längsränder vorzugsweise an der Unterseite zusätzlich verjüngt sind.

11. Luftsprudelmatte nach einem der vorhergehenden Ansprüche, dadurch gekennzeichnet, daß sie eine außerhalb der Luftzuführungsöffnungen (103) liegende verschließbare Entleerungsöffnung (102) aufweist.

## Claims

1. Bath aerating mat (115) with varyingly large and separately operable air exit holes (14, 23; 44, 53; 64, 73) for different aerating treatments with at least one mat body (10, 33, 90; 93, 98, 91; 94, 97, 92) having air chambers, characterized in that the air exit holes (14; 44; 64) of the air chambers are provided for at least one treatment type and bath aerating mat (115) also has tubular conduits (17, 18; 47, 48; 67, 68), whose air exit holes (23; 53; 73) are provided for at least one further treatment type.

2. Bath aerating mat according to claim 1, characterized in that it longitudinallly has a plurality of mat bodies (10, 33, 90; 93, 98, 91; 94, 97, 92), extending over the entire width of the bath aerating mat (115) and the mat bodies are subdivided into juxtaposed, separate chambers.

3. Bath aerating mat according to claims 1 or 2, characterized in that the mat body (10, 33, 90; 93, 98, 91; 94, 97, 92) serves as support for tubular conduits (17,18; 47, 48; 67, 68) carrying the air exit holes (23; 53; 73).

4. Bath aerating mat according to one of the preceding claims, characterized in that the tubular conduits (17, 18; 47, 46; 67, 68) are arranged in grooves (15,16; 45, 48; 65, 66) of the mat body (10, 33, 90; 93, 96, 91; 94, 97, 92).

5. Bath aerating mat according to one of the preceding claims, characterized in that the mat body (10, 33, 90; 93, 96, 91; 94, 97, 92) has a plurality of separate air chambers, free from subdividing partitions and all sealing points (26; 76) of the air chambers provide a seal to the outside.

6. Bath aerating mat according to one of the preceding claims, characterized in that the mat body (10, 33, 90; 93, 96, 91; 94, 97, 92) has hollowed out rows of holes or areas (13; 83), which are preferably directed at right angles to the air exit holes (23; 53; 73) of tubular conduits (17, 18; 47, 48; 87, 88).

7. Bath aerating mat according to one of the preceding claims, characterized in that the air exit holes (14; 44; 84) of the air chambers are conical.

8. Bath aerating mat according to one of the preceding claims, characterized in that the mat body (10, 33, 90; 93, 96, 91, 94, 97, 92) has at least one frontal charging opening (27; 77) for supplying the aerating medium.

9. Bath aerating mat according to one of the claims 1 to 7, characterized in that a tubular conduit (47) placed in a groove (45) of mat body (40) has at least one opening (57) in the vicinity of the wall of groove (45) and which corresponds with openings (58) passing through the wall of groove (45) and serving to supply the aerating medium to the air chambers of mat body (40).

10. Bath aerating mat according to one of the preceding claims, characterized in that at least on the bottom the mat bodies are downwardly curved and the longitudinal edges are additionally tapered preferably on the bottom.

11. Bath aerating mat according to one of the preceding claims, characterized in that it has a closable emptying opening (102) lying outside the air supply openings (103).

## Revendications

^{.} 1. Natte pour bains effervescents (115) comportant des ouvertures de sortie d'air (14, 23; 44, 53; 64, 73) de différentes tailles et pouvant être mises en action indépendamment les unes des autres pour différentes thérapies en bains effervescents avec au moins un corps de natte (10, 33, 90; 93, 96, 91; 94, 97, 92) présentant des chambres d'air, caractérisée en ce que les ouvertures de sortie d'air (14; 44; 64) des chambres d'air sont prévues pour au moins un type de thérapie et la natte pour bains effervescents (115) présente en plus des tuyauteries (17, 18; 47, 48; 67, 68), dont les ouvertures de sortie d'air (23; 53; 73) sont prévues pour au moins un autre type de thérapie.

2. Natte pour bains effervescents selon la revendication 1, caractérisée en ce qu'elle présente dans le sens longitudinal plusieurs corps de natte (10, 33, 90; 93, 96, 91; 94, 97, 92) qui s'étendent sur toute la largeur de la natte pour bains effervescents (115) et que les corps de natte sont subdivisés en chambres d'air, disposées en juxtaposition et séparées entre elles.

3. Natte pour bains effervescents selon la revendication 1 ou 2, caractérisée en ce que le corps de natte (10, 33, 90; 93, 96, 91 ; 94, 97, 92) sert de support aux tuyauteries (17, 18; 47, 48; 67, 68) qui présentent les ouvertures de sortie d'air (23; 53; 73).

4. Natte pour bains effervescents selon l'une des revendications précédentes, caractérisée en ce que les tuyauteries (17, 18; 47, 48; 67, 68) sont disposées dans des encoches (15, 16; 45, 46; 65, 66) du corps de natte (10, 33, 90; 93, 96, 91; 94, 97, 92).

5. Natte pour bains effervescents selon l'une des revendications précédentes, caractérisée en ce que le corps de natte (10, 33, 90; 93, 96, 91; 94, 97, 92) présente plusieurs chambres d'air individuelles séparées entre elles, qui sont indépendantes des parois de séparation communes, et en ce que tous les points d'étanchéité (26; 76) des chambres d'air sont disposés de façon à être rendus étanches vers l'extérieur.

6. Natte pour bains effervescents selon l'une des revendications précédentes, caractérisée en ce que le corps de natte (10, 33, 90; 93, 96, 91; 94, 97, 92) présente des séries de trous ou zones (13; 63) évidés, qui s'étendent de préférence transversalement aux ouvertures de sortie d'air (23; 53; 73) des tuyauteries (17, 18; 47, 48; 67, 68).

7. Natte pour bains effervescents selon l'une des revendications précédentes, caractérisée en ce que les ouvertures de sortie d'air (14; 44; 64) des chambres d'air présentent une configuration conique.

8. Natte pour bains effervescents selon l'une des revendications précédentes, caractérisée en ce que le corps de natte (10, 33, 90; 93, 96, 91; 94, 97, 92) presente au moins une ouverture d'alimentation (27; 77) frontale pour l'amenée r fluide effervescent.

9. Natte pour bains effervescents selon l'une des revendications 1 à 7, caractérisée en ce qu'une tuyauterie (47) encastrée dans une encoche (45) du corps de natte (40) présente au moins une ouverture (57) disposée dans la zone de la paroi de l'encoche (45), laquelle ouverture correspond aux ouvertures (58), qui traversent la paroi de l'encoche (45) et servent à l'amenée du fluide effervescent aux chambres d'air du corps de natte (40).

10. Natte pour bains effervescents selon l'une des revendications précédentes, caractérisée en ce que les corps de natte sont voutés vers le bas au moins sur le côté inférieur et en ce que les bords longitudinaux vont de plus en ce rétrécissant, de préférence sur le côté inférieur.

11. Natte pour bains effervescents selon l'une des revendications précédentes, caractérisée en ce qu'elle présente une ouverture d'évacuation (102) obturable située à l'extérieur des ouvertures d'amenée d'air (103).
